# EUROPÄISCHE PATENTSCHRIFT

(11) **EP 0 068 415 B1**
(45) Veröffentlichungstag und Bekanntmachung des Hinweises auf die Patenterteilung: **08.10.1986**
(21) Anmeldenummer: 82105469.9
(22) Anmeldetag: 22.06.1982
(51) Int. Cl.: H01F 41/08

(54) **Verfahren zum Bewickeln von geschlossenen Kernen, insbesondere Ringkernen, für elektrische Spulen**
Method of winding electric coils on closed cores, particularly ring cores
Procédé de bobinage d'émoulements électriques sur des circuits magnétiques fermés, en particulier des noyaux annulaires

(30) Priorität: 29.06.1981 DE 3125483
(43) Veröffentlichungstag der Anmeldung: 05.01.1983
(73) Patentinhaber: SIEMENS AKTIENGESELLSCHAFT, 80333 München (DE)
(72) Erfinder: Kaiser, Jürgen, D-8400 Regensburg (DE)

## Beschreibung

Die vorliegende Erfindung betrifft ein Verfahren zum Bewickeln von geschlossenen Kernen für elektrische Spulen und eine Vorrichtung zur Durchführung dieses Verfahrens.

Ein Verfahren gemäss Oberbegriff des Patentanspruches 1 ist durch die US-A-2 959 366 bekannt, wonach zum Wicklen von geschlossenen Kernen für elektrische Spulen, bei dem ein Wikkeldraht, dessen Länge der herzustellenden Wicklung entsprechend gewählt ist, mit seinem Anfang mit einer magnetisierbaren Nadel fest verbunden und mit seinem Ende festgelegt wird, wonach der Kern mittels einer Kerndrehvorrichtung gedreht und die Nadel unter der Wirkung eines Magnetfeldes längs einer geschlossenen und mit zunehmender Wickeldauer verkürzten Umlaufbahn geführt wird, die in einem Bereich ihrer Länge durch die Kernöffnung geführt ist.

Der nicht fortlaufende Transport der Nadel erfolgt bei diesem Verfahren mittels eines Dauermagneten, der auf einer fest vorgegebenen, geschlossenen und aufrecht angeordneten Umlaufbahn konstanter Länge mittels mechanischer Mittel, z.B. eines Förderbandes samt Förderkette, geführt wird. Eine Eigenheit dieses Verfahrens ist dabei, dass die Nadel nach jedem Durchtritt durch die Kernöffnung sich vom Magneten «löst» und aufgrund der aufrechten Umlaufbahn auf die untere Bahnhälfte herabfällt und erst dann wieder vom Magneten erfasst wird, wenn dieser einen bestimmten weiteren, unteren Bahnabschnitt durchlaufen hat. Dieser zwischen dem «Ablösen» und der «Wiederaufnahme» der Nadel verstreichende Zeitraum ist beträchtlich und nimmt mit der Wikkelwindungszahl entsprechend zu.

Abgesehen von dem erheblichen Zeitaufwand, den dieses Verfahren beansprucht, ist es auch nicht zu der in zunehmendem Masse angestrebten vollautomatischen Bewicklung von geschlossenen Kernen mit kleiner Kernöffnung geeignet. Die Bereitstellung eines Wickeldrahtes in einer der herzustellenden Wicklung entsprechenden Länge und die Fixierung des von der Nadel abgekehrten Wickeldrahtendes erfolgt nämlich von Hand, wobei die Automatisierung des Wickelverfahrens zusätzlich dadurch erschwert wird, dass das Wickeldrahtende am Kern selbst, z.B. mittels eines Klebers festgelegt wird; also an einer Stelle, die aufgrund der zum Teil äusserst geringen Kernabmessungen nur schwer zugänglich ist.

Auch die zur Durchführung dieses Verfahrens bestimmte Vorrichtung nach der US-A-2 259 366 weist zahlreiche, zur Automatisierung nicht geeignete Elemente auf.

So besitzt diese Vorrichtung z. B. zwei aufrechte, parallel und im Abstand zueinander angeordnete, sowie miteinander verschraubte Platten, zwischen denen die gleichfalls aufrechte Umlaufbahn, bestehend im wesentlichen aus einem geschlossenem Band mit auf der Bandaussenseite angeordenter Transportkette für den Dauermagneten, ausgerichtet ist. Beim Einsatz eines unbeweglichen Kernes bzw. bei der Herausnahme eines bereits bewickelten Kernes in bzw. aus dieser Wickelvorrichtung muss stets eine der beiden Platten ab- bzw. angeschraubt werden, was nicht ohne erheblichen Aufwand möglich ist. Auch die Führung des Wickeldrahtes, die auf der Bandinnenseite und zur Vermeidung der unerwünschten Schleifenbildung unter zumindest leichtem Zug erfolgt, bereitet, bedingt durch die aufrechte Umlaufbahn, Schwierigkeiten, die bei dieser bekannten Vorrichtung mittels einer aufwendigen Einrichtung, nämlich durch Federelemente gelöst werden.

Der vorliegenden Erfindung liegt die Aufgabe zugrunde, ein Verfahren anzugeben, das zumindest zur halbautomatischen Bewicklung von kleinen Ringkernspulen, z.B. in der Grössenordnung < 16 mm Ringkern-Aussendurchmesser geeignet ist. Darüberhinaus soll eine Vorrichtung zur Durchführung dieses Verfahrens angegeben werden, die möglichst störunanfällig ist mit geringstem Aufwand arbeitet und eine weitgehende Automatisierung des Wickelverfahrens gestattet.

Das zur Lösung dieser Aufgabe dienende Verfahren gemäss Oberbegriff des Patentanspruchs 1 sieht erfindungsgemäss vor, dass die genannte Wickeldrahtlänge von einer Vorratsrolle abgezogen, danach mittels einer Trennvorrichtung von dem auf der Vorratsrolle bleibenden Draht getrennt und das der Trennstelle zugewandte Ende der Wickeldrahtlänge mittels einer zum Kern mit Abstand angeordneten Drahtklemmvorrichtung festgelegt wird und dass das die Nadel führende Magnetfeld durch eine unterhalb der in einer horizontalen Ebene liegenden Umlaufbahn angeordnete, geschlossene Kette von Elektromagneten N erzeugt wird, die zyklisch und unter Berücksichtigung der mit zunehmender Wickeldauer verkürzten Umlaufbahn zu- und weitergeschaltet werden, derart, dass die Nadel während des gesamten Wickelvorganges kontinuierlich bewegt wird.

Durch die Verwendung von mechanisch nicht bewegten Elektromagneten zum Transport der Nadel, die mit stetig voranschreitender Verkürzung der Umlaufbahn entsprechend zu- und abgeschaltet werden, wird jegliche Totzeit vermieden. Mechanisch ist diese Verkürzung sicherlich nicht ohne grossen Aufwand lösbar. Die Kombination der Schritte: Abzug von einer Vorratsrolle, Abtrennen des abgezogenen Wickeldrahtes und Festklemmen des abgetrennten Wickeldrahtendes an einem vom Kern entfernten Ort, lässt eine weitgehende Automatisierung des Wickelverfahrens zu, das in Verbindung mit der Kette von Elektromagneten frei von Verlustzeiten arbeitet.

Eine geeignete Vorrichtung zur Durchführung des Verfahrens nach der Erfindung ist dadurch gekennzeichnet, dass sie eine plattenförmige, waagerecht angeordnete Wickeldrahtauflage aus elektrisch isolierendem, unmagnetischem Material aufweist, die mit einer Durchbrechung zur Aufnahme des zu bewickelnden Kernes versehen ist und die die Kerndrehvorrichtung sowie die im Abstand zur Durchbrechung angeordnete Vorratsrolle samt Draht-Abzugsvorrichtung und die zwischen Durchbrechung und Vorratsrolle angeordnete Drahtklemm- und Trennvorrichtung trägt und dass die Kette von Elektromagneten auf der der Wickeldrahtauflagefläche abgewandten Fläche der Wickeldrahtauflage entsprechend der Umlaufbahn der Nadel angeordnet ist.

Zweckmässigerweise ist die Kette von Elektromagneten geschlossen.

Die Kette von Elektromagneten kann jedoch auch geradlinig verlaufen und im Rhythmus der auf der geschlossenen Umlaufbahn umlaufenden Nadel von der durch die Kernöffnung führenden Umlaufbahnteilstrecke zu der hierzu parallel verlaufenden Umlaufbahnteilstrecke und wieder zurück schiebbar ist.

Zur Erhöhung der auf die Nadel wirkenden Druckkraft können über der Wickeldrahtauflage zusätzliche Magnete angeordnet sein. Zur Vermeidung einer Schlaufenbildung des Drahtes empfiehlt sich zudem zwischen der durch die Kernöffnung führenden Umlaufbahnteilstrecke der Nadel und der hierzu parallelen Umlaufbahnteilstrecke eine Trennbürste anzuordnen, deren Borstenenden unter leichtem Druck auf der Auflagefläche der Wickeldrahtauflage aufliegen, derart, dass der Wickeldraht unter Zug geführt ist. Die Trennbürste hat vorzugsweise dünne Kunststoffborsten.

Die Erfindung wird nachstehend anhand eines Ausführungsbeispieles näher erläutert. Es zeigt:
Fig. 1 in Draufsicht und schematischer Darstellung ein Ausführungsbeispiel einer Wickelvorrichtung nach der Erfindung,
Fig. 2 in Seitenansicht und in vergrössertem Massstab einen Ringkern, insbesondere Ferrit-ringkern,
Fig. 3 einen Schnitt gemäss der Linie 111-111 nach Figur 1 in vergrössertem Massstab,
Fig. 4 eine seitliche Teilansicht der Vorrichtung nach Figur 1 in geschnittener Darstellung und in vergrössertem Massstab.

Die Figur 1 zeigt eine waagerecht angeordnete, rechteck- und plattenförmige Wickeldrahtauflage 1 aus elektrisch isolierendem, unmagnetischem Material, insbesondere Kunststoff. Die Wickeldrahtauflage 1 besitzt eine rechteckförmige Durchbrechung 3, die zur Aufnahme eines in Figur 2 dargestellten Ringkernes 2 dient. Dieser Ringkern wird im Betrieb durch eine nur teilweise angedeutete Kerndrehvorrichtung, bestehend aus 3 Rollen, wovon zwei, nämlich die Rollen 20, 21 dargestellt sind, in Pfeilrichtung A rotiert. Im Abstand zur Wickeldrahtauflage 1 ist eine mit Draht 13 bewickelte Vorratsrolle 4 angeordnet. Zusätzlich sind zwischen dieser Vorratsrolle und der Durchbrechung 3 eine in Doppelpfeilrichtung B schwenkbare Drahttrennvorrichtung 6 und eine in Doppelpfeilrichtung C verschiebbare Drahtklemmvorrichtung 5 geschaltet.

Auf der zur Drahtklemm- und Trennvorrichtung 5 bzw. 6 abgekehrten Seitenfläche der Wickeldrahtauflage 1 ist längs der strichliniert und durch Pfeile D angedeuteten Umlaufbahn eine geschlossene Kette von Elektromagneten M angeordnet, die durch eine übliche, in der Zeichnung nicht dargestellte elektrische Schaltung in gewünschter Weise fortlaufend zu- und abschaltbar sind. Mit 15 sind dabei Trafobleche und mit 14 eine Grundplatte aus Isolierstoff, insbesondere Kunststoff, angedeutet. Betrachtet in Längsrichtung der Wickeldrahtauflage 1 und zwar zwischen der durch die Pfeile D angedeuteten Umlaufbahn einer Nadel 7 ist eine Trennbürste 11 angeordnet, deren vorzugsweise dünnen Kunststoffborsten 16 unter leichtem Druck auf der Wickeldrahtauflagefläche 1 aufliegen.

Die Wirkungsweise der in Figur 1 bis 4 gezeigten Vorrichtung ist wie folgt:
Der zu bewickelnde Ferritkern 2 wird in herkömmlicher Weise zunächst in die Kerndrehvorrichtung eingespannt; anschliessend wird der Draht 13 von Hand oder mittels einer nicht dargestellten Einfädelvorrichtung in das Nadelöhr der Stahlnadel 7 eingeführt und verknotet. Die Stahlnadel 7 samt Draht 13 wird auf die Wickeldrahtauflage 1 aufgelegt und unter der Wirkung eines durch die Elektromagneten M erzeugten Magnetfeldes durch den Ringkern 2 gezogen. Nach Erreichen der für die Wicklung benötigten Drahtlänge wird der von der Vorratsrolle 4 abgezogene Draht 13 durch die Trennvorrichtung 6 getrennt und das abgetrennte Ende mittels der Drahtklemmvorrichtung 5 festgeklemmt.

Zum Transport der Stahlnadel 7 samt Draht werden - wie bereits erwähnt - die Elektromagneten M, betrachtet in Richtung der durch Pfeil D gekennzeichneten Umlaufbahn, zu- und abgeschaltet, wobei die Stahlnadel quasi von Elektromagnet zu Elektromagnet gezogen wird. Beim «Rücklauf» des Magnetfeldes auf der Gegenspur springt die Stahlnadel 7 auf die Seite der Gegenspur und wird zu dem zum Ferrit-Ringkern 2 benachbarten vorderen Umkehrpunkt mitgenommen. Dort springt die Stahlnadel auf den durch die Ringkernöffnung führenden Bahnabschnitt über.

Mit jeder Windung um den Ferrit-Ringkern 2 verringert sich dabei die verbleibende Drahtlänge.

Die Ansteuerung der Elektromagneten M erfolgt z. B. über «Ringzähler», Schrittschaltwerke u.dgl.. Zur Ausrichtung der Stahlnadel 7 in Richtung der Umlaufbahn empfiehlt es sich, benachbart zum jeweils stromdurchflossenen Elektromagneten M schwächere «Leitfelder» zu erzeugen, und zwar durch entsprechend geringeren Stromdurchfluss durch diese benachbarten Elektromagneten. Verkürzt man mit zunehmender Wickeldauer durch Steuereinrichtungen die Magnetbahn, so kann die Gesamtwickeldauer wesentlich verkürzt werden. Zur Erhöhung der auf die Stahlnadel 7 wirkenden Druckkraft können über der Auflagefläche 1 des Wickeldrahtes 13 zusätzliche, in der Zeichnung nicht dargestellte Magnete angeordnet sein.

Die stetige Ausrichtung der Stahlnadel 7 in Wikkelrichtung ist beispielsweise durch entsprechende Ausbildug des Magnetfeldes, d.h. z.B. durch kammförmig verkettete Pole der Elektromagneten möglich.

Die Trennbürste 11, deren Borsten 16 mit ihren Enden unter leichten Druck auf der Auflagefläche 1 des Wickeldrahtes aufliegen, unterbindet schliesslich eine unerwünschte, evtl. zu Knotenbildung führende Schlaufenbildung.

## Patentansprüche

1. Verfahren zum Bewickeln von geschlossenen Kernen (2) für elektrische Spulen, bei dem ein Wickeldraht (13), dessen Länge der herzustellenden Wicklung entsprechend gewählt ist, mit seinem Anfang mit einer magnetisierbaren Nadel'(7) fest verbunden und mit seinem Ende festgelegt wird, wonach der Kern (2) mittels einer Kerndrehvorrichtung (20, 21) gedreht und die Nadel (7) unter der Wirkung eines Magnetfeldes längs einer geschlossenen und mit zunehmender Wickeldauer verkürzten Umlaufbahn geführt wird, die in einem Bereich ihrer Länge durch die Kernöffnung geführt ist, dadurch gekennzeichnet, dass die genannte Wickeldrahtlänge von einer Vorratsrolle (4) abgezogen, danach mittels einer Trennvorrichtung (6) von dem auf der Vorratsrolle (4) verbleibenden Draht getrennt und das der Trennstelle zugewandte Ende der Wickeldrahtlänge mittels einer zum Kern (2) mit Abstand angeordneten Drahtklemmvorrichtung (5) festgelegt wird und dass das die Nadel (7) führende Magnetfeld durch eine unterhalb der in einer horizontalen Ebene liegenden Umlaufbahn angeordnete Kette von Elektromagneten M erzeugt wird, die zyklisch und unter Berücksichtigung der mit zunehmender Wikkeldauer verkürzten Umlaufbahn zu- und weitergeschaltet werden, derart, dass die Nadel (7) während des gesamten Wickelvorganges kontinuierlich bewegt wird.

2. Vorrichtung zur Durchführung des Verfahrens nach Anspruch 1, dadurch gekennzeichnet, dass sie eine plattenförmige, waagerechte angeordnete Wickeldrahtauflage (1) aus elektrisch isolierendem, unmagnetischem Material aufweist, die mit einer Durchbrechung (3) zur Aufnahme des zu bewickelnden Kerns (2) versehen ist und die die Kerndrehvorrichtung (20, 21) sowie die im Abstand zur Durchbrechung (3) angeordnete Vorratsrolle (4) samt Draht-Abzugsvorrichtung und die zwischen Durchbrechung (3) und Vorratsrolle (4) angeordnete Drahtklemm- und Trennvorrichtung (5 bzw. 6) trägt, und dass die Kette von Elektromagneten (M) auf der der Wickeldrahtauflagefläche abgewandten Fläche der Wickeldrahtauflage entsprechend der Umlaufbahn der Nadel angeordnet ist.

3. Vorrichtung nach Anspruch 2, dadurch gekennzeichnet, dass die Kette von Elektromagneten geschlossen ist.

4. Vorrichtung nach Anspruch 2, dadurch gekennzeichnet, dass die Kette von Elektromagneten (M) geradlinig verläuft und im Rhythmus der auf der geschlossenen Umlaufbahn umlaufenden Nadel (7) von der durch die Kernöffnung führenden Umlaufbahnteilstrecke zu der hierzu parallel verlaufenden Umlaufbahnteilstrecke und wieder zurück schiebbar ist.

5. Vorrichtung nach einem derAnsprüche 2 bis 4, dadurch gekennzeichnet, dass über der Wickeldrahtauflage zusätzliche Magnete angeordnet sind.

6. Vorrichtung nach einem der Ansprüche 2 bis 4, dadurch gekennzeichnet, dass zwischen der durch die Kernöffnung führenden Umlaufbahnteilstrecke der Nadel (7) und der hierzu parallelen Umlaufbahnteilstrecke eine Trennbürste (11) angeordnet ist, deren Borstenenden unter leichtem Druck auf der Auflagefläche der Wickeldrahtauflage (1) aufliegen, derart, dass der Wickeldraht (13) unter Zug geführt ist.

7. Vorrichtung nach Anspruch 6, dadurch gekennzeichnet, dass die Trennbürste (11) eine Bürste mit dünnen Kunststoffborsten (16) ist.

## Claims

1. A method of winding an electric coil on a closed core (2) in which a winding wire (13), the length of which is selected in accordance with the winding to be produced, has its beginning fixedly connected to a magnetizable needle (7) and has its end fixed, whereupon the core (2) is rotated by means of a core rotating device (20, 21) and the needle (7) is guided under the influence of a magnetic field along a closed circular path which is shortened with increasing duration of winding, and which in a region of its length, is guided through the core opening, characterised in that said length of winding wire is withdrawn from a supply spool (4) and subsequently severed from the wire which remains on the supply spool (4) by means of a severing device (6), and the end of the length of winding wire facing the severing point is fixedly secured by means of a wire clamping device (5) which is spaced from the core (2); and that the magnetic field guiding the needle (7) is produced by a chain of electromagnets M which is arranged below a circular path located in a horizontal plane, which electromagnets are connected and re-connected cyclically taking into consideration the circular path which is shortened with increasing winding duration, in such a way that the needle (7) is continuously moved during the whole winding process.

2. Apparatus for carrying out the method as claimed in Claim 1, characterised in that it has a plate-shaped horizontally arranged winding wire support (1) made of electrically-insulating, nonmagnetic material and provided with an opening (3) to accommodate the core (2) to be wound, and which supports the core-rotating device (20, 21), as well as the supply spool (4), which is spaced from the opening (3), together with the wire withdrawing device, and which carries the wire clamping and severing device (5 and 6) which is arranged between the opening (3) and the supply spool (4); and that the chain of electromagnets (M) is arranged on the surface of the winding wire support, which faces away from the contact surface of the winding wire support, in accordance with the circular path of the needle.

3. Apparatus as claimed in Claim 2, characterised in that the chain of electromagnets is closed.

4. Apparatus as claimed in Claim 2, characterised in that the chain of electromagnets (M) is rectilinear and in the rhythm of the needle (7) which circulates along the closed circular path, can be moved from the section of the circular path which leads through the core opening to the section of the circular path which extends parallel thereto, and back.

5. Apparatus as claimed in one of Claims 2 to 4, characterised in that additional magnets are arranged above the winding wire support.

6. Apparatus as claimed in one of Claims 2 to 4, characterised in that between the section of the circular path of the needle (7), which leads through the core opening and the section of the circular path which is parallel thereto, there is arranged a separating brush (11), ends of whose bristle rest on the contact surface of the winding wire support (1) under light pressure, in such a way that the winding wire (13) is guided under tension.

7. Apparatus as claimed in Claim 6, characterised in that the separating brush (11) is a brush having thin synthetic resin bristles (16).

## Revendications

1. Procédé de bobinage d'enroulements électriques sur des noyaux fermés (2), selon lequel un fil d'enroulement (13), dont la longueur a été choisie en fonction de l'enroulement à réaliser, est attaché solidement à une aiguille aimantable (7) par son début et est immobilisé à sa fin, après quoi le noyau (2) est tourné au moyen d'un dispositif de rotation du noyau (20, 21) et l'aiguille (7) est guidée sous l'action d'un champ magnétique le long d'une trajectoire fermée, et raccourcie à mesure que la durée d'enroulement augmente, qui passe sur une partie de sa longueur à travers l'ouverture du noyau, caractérisé en ce que ladite longueur du fil d'enroulement est dévidée d'une bobine d'alimentation (4), coupée ensuite par un dispositif de sectionnement (6) du fil restant sur la bobine d'alimentation (4) et immobilisée par le bout coupé au moyen d'un dispositif pinceur de fil (5) placé à distance du noyau (2), et que le champ magnétique guidant l'aiguille (7) est créé par une chaîne d'électroaimants (M) qui est située sous la trajectoire, contenue dans un plan horizontal, et dont les électroaimants sont cycliquement excités l'un après l'autre et en tenant compte du raccourcissement de la trajectoire à mesure que la durée d'enroulement augmente, de manière que l'aiguille (7) soit déplacée en continu pendant toute l'opération de bobinage.

2. Appareil pour la mise en oeuvre du procédé selon la revendication 1, caractérisé en ce qu'il présente un support de fil d'enroulement (1) en forme de plaque en matériau amagnétique et électriquement isolant, qui est disposé horizontalement, est pourvu d'une découpe (3) pour la réception du noyau (2) à bobiner et porte le dispositif de rotation du noyau (20, 21), ainsi que la bobine d'alimentation (4) avec le dispositif de dévidage de fil, placés à distance de la percée (3), et les dispositifs pinceur et de sectionnement de fil (5 respectivement 6), disposés entre la découpe (3) et la bobine d'alimentation (4), et que la chaîne d'électroaimants (M) est disposée selon la trajectoire de l'aiguille sur la face opposée à celle où s'appuie le fil, du support de fil d'enroulement (1).

3. Appareil selon la revendication 2, caractérisé en ce que la chaîne d'électroaimants est fermée.

4. Appareil selon la revendication 2, caractérisé en ce que la chaîne d'électroaimants (M) s'étend en ligne droite et peut être déplacée, au rythme de l'aiguille (7) circulant sur la trajectoire fermée, du tronçon de trajectoire traversant l'ouverture du noyau au tronçon de trajectoire parallèle à celui-ci et inversement.

5. Appareil selon une des revendications 2 à 4, caractérisé en ce que des aimants supplémentaires sont placés au-dessus du support de fil d'enroulement.

6. Appareil selon und des revendications 2 à 4, caractérisé en ce qu'une brosse de séparation (11) est disposée entre le tronçon de trajectoire de l'aiguille (7) traversant l'ouverture du noyau et le tronçon de trajectoire parallèle à celui-ci, avec les bouts des poils appliqués sous une faible pression contre la face d'appui de fil du support de fil d'enroulement (1), de manière que le fil (13) soit soumis à une traction pendant qu'il est guidé.

7. Appareil selon la revendication 6, caractérisé en ce que la brosse de séparation (11) est une brosse avec des poils (16) en plastique fins.
